# EUROPÄISCHE PATENTSCHRIFT

(11) **EP 0 536 225 B1**
(45) Veröffentlichungstag und Bekanntmachung des Hinweises auf die Patenterteilung: **07.09.1994**
(21) Anmeldenummer: 91911874.5
(22) Anmeldetag: 28.06.1991
(51) Int. Cl.: E06B 9/171

(54) **MARKISENROHR**
AWNING TUBE
TUBE POUR STORES

(30) Priorität: 28.06.1990 DE 9007180 U
(43) Veröffentlichungstag der Anmeldung: 14.04.1993
(73) Patentinhaber: JOSEF WELSER OHG PROFILIER- UND STANZWERK, A-3341 Ybbsitz (AT)
(72) Erfinder: WELSER, Wolfgang, A-3341 Ybbsitz (AT)
(74) Vertreter: Grünecker, Kinkeldey, Stockmair & Schwanhäusser Anwaltssozietät
(86) Internationale Anmeldenummer: EP9101220
(87) Internationale Veröffentlichungsnummer: WO9200436

(56) Entgegenhaltungen:
- DE-C- 302 101
- FR-A- 1 482 223
- FR-A- 2 365 013
- FR-A- 2 491 121

## Beschreibung

Die Erfindung bezieht sich auf ein Markisenrohr mit einem rollgeformten Profilrohr, in dessen Außenseite mindestens eine, sich in Längsrichtung des Profilsrohres erstreckende, durch die Wandung des Profilrohres gebildete Ausnehmung ausgebildet ist, in die das Ende einer Markisenbahn und mindestens ein Stab zum Befestigen der Markisenbahn einschiebbar sind.

Ein solches Markisenrohr ist beispielsweise aus der FR-A- 23 65 013 bekannt. Das rollgeformte Profilrohr weist eine eingeformte, schwalbenschwanzförmige Nut auf, in die ein trapezförmiger Haltestab eingeschoben ist. Es ist nicht mehr notwendig, daß der Stab in den Stoff eingenäht wird, da sich der Stoff zwischen dem Haltestab und der Nut verklemmen kann. Allerdings ist es erforderlich, daß der Stab in Achsrichtung des Profilrohres eingeschoben wird, was in aller Regel erfordert, daß beim Austausch einer verschlissenen Markisenbahn das Markisenrohr komplett ausgebaut werden muß, da der seitliche Platz zum Einführen des Stabes üblicherweise nicht ausreicht.

Die DE-C-302 101 zeigt eine Gardinenstange mit dreieckförmig angeordneten Nuten, in welche der Stoff mittels Leisten festgeklemmt werden kann. Damit die Leisten nicht herausfallen, werden in die Enden dreieckförmige Endstücke eingeschoben. Damit ist es zwar prinzipiell möglich, die Leisten zusammen mit dem Stoff radial von außen in die Gardinenstange einzuschieben; dann müssen allerdings noch separate Teile, nämlich die Endstücke, axial eingeschoben werden.

Der Erfindung liegt daher die Aufgabe zugrunde, ein Markisenrohr der eingangs genannten Art so zu verbessern, daß der Einbau der Markisenbahn erleichtert wird.

Diese Aufgabe wird erfindungsgemäß dadurch gelöst, daß die Wandung des Profilrohres zur Bildung einer sich im wesentlichen tangential erstreckenden ersten Ausnehmung zunächst nach innen auf sich selbst gefaltet und anschließend in L-Form zurückgebogen ist, wobei sich der lange L-Schenkelabschnitt mit Abstand parallel zur doppelt gefalteten Wandung und der kürzere L-Schenkelabschnitt zur Außenseite des Profilrohres erstreckt und die Öffnung der ersten Ausnehmung begrenzt, und daß die Wandung anschließend an den kürzeren L-Schenkelabschnitt zur Bildung einer sich im wesentlichen radial erstreckenden zweiten Ausnehmung in einer U-Form nach innen gebogen ist, wobei sich einer der beiden Schenkel der U-Form Parallel zum kürzeren L-Schenkelabschnitt erstreckt, während der andere Schenkel davon beabstandet ist und mit seinem freien Ende in den zylindrischen Teil der Rohrwandung übergeht, wobei der Stab als Kunststoffleiste mit einer in die erste Ausnehmung reichenden Zunge und einem sich daran anschließenden, in die zweite Ausnehmung reichenden Fußabschnitt ausgebildet ist.

Diese Lösung ermöglicht es, daß der Stab zunächst tangential und dann radial in die Ausnehmung des Profilrohres eingesetzt wird, nachdem die Stoffbahn um die in die erste Ausnehmung reichende Zunge gelegt wurde. Ein Einnähen der Kunststoffleiste in das Ende der Markisenbahn ist ebensowenig erforderlich wie das axiale Einführen der Leiste. Zusätzliche Haltemittel für die Leiste sind ebenfalls nicht erforderlich. Der Vorteil dieses Markisenrohres besteht nicht nur in der einfacheren Anbringung der Markisenbahn am Profilrohr, sondern auch darin, daß es wesentlich einfacher ist, die Markisenbahn fluchtend anzubringen, da beim Einsetzen der Kunststoffleiste keine Verschiebungen der Markisenbahn mehr erfolgen. Ein weiterer Vorteil dieser Ausbildung liegt darin, daß sich die beiden Ausnehmungen wesentlich weniger weit radial in das Innere des Rohres erstrecken müssen als bei den Ausführungen gemäß dem Stand der Technik. Somit wird im Inneren des Profilrohres mehr Platz für den Antriebsmotor bereitgehalten. Die Zunge der Kunststoffleiste, um die die Stoffbahn herumgelegt ist, wird durch die sich tangential erstreckende Ausnehmung daran gehindert, radial auszuweichen, während der Fußabschnitt, der in die radiale Ausnehmung eingreift, die Kunststoffleiste daran hindert, sich tangential zu bewegen.

Wenn die Schenkel der U-Form der Wandung der zweiten Ausnehmung zu ihren, die Öffnung der zweiten Ausnehmung bestimmenden freien Enden hin konvergieren, kann auch die zweite Ausnehmung einer radialen Bewegung der Kunststoffleiste entgegenwirken.

Es ist günstig, wenn der doppelt gefaltete Teil der Wandung des Profilrohres im Bereich zwischen der Öffnung der ersten Ausnehmung und dem freien Ende des langen L-Schenkelabschnitts die Form eines liegenden S aufweist. Das in der ersten Ausnehmung festgeklemmte Ende der Markisenbahn läßt sich so, mehrfach gewunden, aus der ersten Ausnehmung herausführen, wodurch einerseits ein guter Reibschluß erreicht wird, andererseits aber Knickstellen in der Stoffbahn vermieden werden.

Das Einführen der Kunststoffleiste läßt sich erleichtern, wenn die Zunge im wesentlichen parallel zum langen L-Schenkelabschnitt des L-förmig verlaufenden Wandabschnitts der ersten Ausnehmung verläuft.

Um die Leiste zum Befestigen des Markisenbahnendes in eine definierte Stellung zu bringen, hat es sich als vorteilhaft erwiesen, wenn die Leiste einen die Zunge mit dem Fußabschnitt verbindenden U-förmigen Verbindungsabschnitt aufweist, dessen Schenkel im wesentlichen bis zum Grund der ersten und der zweiten Ausnehmung reichen. Mit diesem U-förmigen Verbindungsabschnitt wird die Leiste somit auf den Steg, der die beiden Ausnehmungen voneinander trennt, aufgesteckt und fixiert.

Um das in der Ausnehmung des Profilrohres gehaltene Ende der Markisenbahn noch sicherer zu halten ist es günstig, wenn das freie Ende der Zunge der Kunststoffleiste abgewinkelt ist. Dieses abgewinkelte Ende erstreckt sich im eingebauten Zustand der Kunststoffleiste bis an einem dem langen L-Schenkelabschnitt der Wandung gegenüberliegenden Wandabschnitt. Das hat den Vorteil, daß dann, wenn an der Stoffbahn gezogen wird, die Zunge federnd nachgibt und mit dem abgewinkelten Ende die Stoffbahn an der gegenüberliegenden Wandung festklemmt. Das Herausnehmen der Stoffbahn ist somit nur möglich, wenn zuvor die Leiste gelöst wird.

Gemäß einer Weiterbildung der Erfindung kann der Fußabschnitt einen federelastisch an dem Verbindungsabschnitt im Bereich des in die zweite Ausnehmung reichenden Schenkels angebrachten Klemmsteg umfassen, der sich an der gegenüberliegenden Wand der zweiten Ausnehmung abstützt. Ein solcher Klemmsteg, der beim Einführen der Kunststoffleiste an den benachbarten Schenkel des Verbindungsabschnitts angedrückt werden müßte, sorgt für einen festen Halt der Kunststoffleiste in deren eingebautem Zustand.

Diese Haltewirkung läßt sich noch dadurch erhöhen, daß der Klemmsteg mit dem Schenkel des Verbindungsabschnitts eine sich in die zweite Ausnehmung öffnende V-Form bildet. Sodann mit den konvergierenden Wandabschnitten der zweiten Ausnehmung wird hierdurch auch eine Fixierung der Kunststoffleiste in radialer Richtung, bezogen auf die Achse des Profilrohres, erreicht.

Wenn der Verbindungsabschnitt an den einander zugewandten Seiten der Schenkel mit Rippen versehen ist, läßt sich die Öffnung des Verbindungsabschnitts einerseits vergrößern, ohne daß andererseits die gewünschte Klemmwirkung nachläßt.

Im folgenden wird ein Ausführungsbeispiel der Erfindung anhand einer Zeichnung näher erläutert. Es zeigen:
**Fig. 1** einen Querschnitt durch ein erfindungsgemäßes Profilrohr,
**Fig. 2** das Detail II aus Fig. 1,
**Fig. 3** das Detail aus Fig. 2 beim Einlegen des befestigenden Endes der Markisenbahn,
**Fig. 4** das Detail beim Einsetzen der Kunststoffleiste,
   und
**Fig. 5** das Detail mit befestigtem Ende der Markisenbahn und eingesetzter Kunststoffleiste.
In Fig. 1 ist eine Querschnittansicht eines Profilrohres 1 für einen Markisenantrieb dargestellt. Das Profilrohr ist im wesentlichen zylindrisch und besteht aus einem rollgeformten Blechteil, welches an der Stelle 2 zu dem geschlossenen Rohr verschweißt ist. An dem der Schweißnaht 2 gegenüberliegenden Seite weist das Profilrohr 1 einen Aufnahmeabschnitt 3 für die an dem Profilrohr 1 zu befestigende Markisenstoffbahn 4 auf (vgl. Fig. 3 bis 5). Im Innern des Profilrohres 1 ist der Motor zum Antrieb des Profilrohres vorgesehen, der der Übersichtlichkeit halber jedoch nicht gezeigt ist.

In den Fig. 2 bis 5 ist der Aufnahmeabschnitt 3 des Profilrohres 1 im Detail dargestellt.

Wie anhand der Fig. 2 ersichtlich ist, verläuft die Wandung 5, von links her kommend, zunächst in dem zylindrischen Teilabschnitt. Zur Bildung einer ersten Ausnehmung 6 ist die Wandung 5 in Form eines liegenden S's zurückgefaltet. Hierdurch wird ein erster Bogen 7 und ein diesem gegenüberliegender, im Durchmesser etwas größerer zweiter Bogen 8 gebildet, der die Innenseite der Rohrwandung berührt.

Am Auslauf des zweiten Bogens 8 schließt sich ein L-förmiger Wandabschnitt mit dem längeren L-Schenkelabschnitt 9 an. Der längere L-Schenkelabschnitt 9 verläuft parallel zu einer gedachten, an den Umfang des Profilrohres angelegten Tangente. An den langen L-Schenkelabschnitt 9 schließt sich ein kürzerer L-Schenkelabschnitt an, der radial zum Außenumfang des Profilrohres weist und mit geringem Abstand dazu endet. Zur Bildung einer zweiten Ausnehmung 11 ist die Wandung 5 anschließend an den kürzeren L-Schenkelabschnitt U-förmig gebogen, wobei ein erster Schenkel 12 der U-Form parallel zum kürzeren L-Schenkelabschnitt 10 und an diesen anliegend verläuft. An den ersten Schenkel 12 der U-Form schließt sich der Quersteg 13 an, der sich in Fortsetzung des langen L-Schenkelabschnitts 9 erstreckt. An den Quersteg 13 wiederum schließt sich der zweite Schenkel 14 der U-Form an, wobei der zweite Schenkel 14 in Richtung auf sein freies Ende 15 zu dem ersten Schenkel 12 hin konvergiert. Von dem freien Ende 15 des zweiten Schenkels 14 aus geht die Wandung 5 über einen Bogen 16 wieder in den zylindrischen Wandungsteil über.

Wie aus Fig. 2 ersichtlich ist, erstreckt sich die erste Ausnehmung 6 im wesentlichen in tangentialer Richtung, während die zweite Ausnehmung 11 im wesentlichen radial verläuft.

In Fig. 5 ist eine in die beiden Ausnehmungen 6 und 11 eingesetzte Kunststoffleiste 17 dargestellt, die im folgenden beschrieben wird. Die Kunststoffleiste 17 umfaßt eine im wesentlichen parallel und unmittelbar benachbart zu dem längeren L-Schenkelabschnitt 9 verlaufende Zunge 18, deren freies Ende 19 zum zweiten Bogen 8 der Wandung hin abgewinkelt ist.

An das andere Ende der Zunge 18 schließt sich ein U-förmiger Verbindungsabschnitt 20 mit dem freien Ende eines ersten Schenkels 21 an. Der erste Schenkel 21 verläuft parallel zu dem kürzeren L-Schenkelabschnitt 10 der Wandung und geht über in einen Quersteg 22, an den sich wiederum ein zweiter Schenkel 23 anschließt, der parallel zum ersten Schenkel 12 der Wandung der zweiten Ausnehmung 11 verläuft und bis etwa zu dem Grund der Ausnehmung reicht.

An der Stelle, an der der Quersteg 22 in den Schenkel 23 übergeht, ist ferner ein Klemmsteg 24 elastisch federnd angebracht. Der Klemmsteg 24 erstreckt sich parallel zum zweiten Schenkel 14 der die zweite Ausnehmung 11 bildenden Wandung und liegt im eingebauten Zustand der Kunststoffleiste 17 an dieser an.

Auf der dem zweiten Schenkel 23 zugewandten Seite des ersten Schenkels 21 des Verbindungsabschnitts 20 sind Rippen 25 ausgebildet, die den ersten Schenkel 21 von dem kürzeren L-Schenkelabschnitt 10 der Wandung der ersten Ausnehmung 6 beabstandet halten. Der Klemmsteg 24 bildet zusammen mit dem zweiten Schenkel 23 einen sich in die zweite Ausnehmung 11 erstreckenden Fußabschnitt, der zur Verriegelung der Kunststoffleiste 17 am Profilrohr 1 dient.

Im folgenden wird nun die Wirkungs- und Funktionsweise des in der Zeichnung dargestellten Ausführungsbeispieles näher erläutert.

In Fig. 3 ist dargestellt, wie das Ende einer Markisenstoffbahn 4 über die Öffnung der ersten Ausnehmung 6 gelegt wird. Man kann versuchen, je nach Stärke des Markisenstoffs, den Stoff in der in Fig. 3 gezeigten Art möglichst weit in die erste Ausnehmung 6 einzuschieben. Notwendig ist dies jedoch nicht unbedingt, da der Stoff auch durch die Zunge 18 der Kunststoffleiste 17 in die erste Ausnehmung 6 eingedrückt werden kann, wie anhand der Fig. 4 ersichtlich ist. Dort ist auch zu erkennen, daß man zum Einsetzen der Kunststoffleiste diese zunächst mit dem freien Ende 19 der Zunge 18 in die erste Ausnehmung 6 einführt. Man schiebt die Kunststoffleiste soweit ein, bis der Verbindungsabschnitt 20 über dem kürzeren L-Schenkelabschnitt 10 und dem ersten Schenkel 12 der zweiten Ausnehmung 11 liegt. Dann drückt man den Klemmsteg 24 an den Schenkel 23 an, so daß sich Klemmsteg 24 und Schenkel 23 in die zweite Ausnehmung 11 eindrücken lassen. Da die Kunststoffleiste nicht vollständig starr ist, muß der Klemmsteg zum Einsetzen der Leiste nicht über die gesamte Länge der Kunststoffleiste zusammengedrückt werden; es ist vielmehr möglich, daß man an einem Ende der Kunststoffleiste anfängt und jeweils voreilend den Klemmsteg 24 an den Schenkel 23 andrückt und gleichzeitig nacheilend die Kunststoffleiste 17 in die zweite Ausnehmung 11 eindrückt.

Sobald die Kunststoffleiste eingesetzt ist, stützt sich der federelastische Klemmsteg 24 an der Wandung der zweiten Ausnehmung 11 ab, wodurch ein unbeabsichtigtes Herausnehmen der Kunststoffleiste 17 unmöglich ist.

Der Markisenstoff 4 liegt nun, beginnend mit dem langen L-Schenkelabschnitt 9 an der Wandung der ersten Ausnehmung 6 an. Dabei wird der Markisenstoff durch die Zunge 18, und insbesondere durch deren abgewinkeltes freies Ende 19 gegen die Wandung (zweiter Bogen 8) gedrückt. Diese Klemmkraft verstärkt sich sogar noch, wenn an der Markisenstoffbahn 4 in Richtung des Pfeiles Z bezogen wird.

Aus der vorliegenden Beschreibung ist deutlich geworden, daß es zum Festhalten des Markisenstoffes nicht mehr notwendig ist, eine Leiste am Ende der Stoffbahn einzunähen. Ferner ermöglicht das erfindungsgemäße Markisenrohr ein Einschieben der Leiste von der Umfangsseite des Rohres her. Damit kann der Austausch des Markisenstoffes auch erfolgen, wenn das Markisenrohr unter beengten Platzverhältnissen eingebaut ist, ohne das gesamte Rohr ausbauen zu müssen.

## Patentansprüche

1. Markisenrohr mit einem rollgeformten Profilrohr, in dessen Außenseite mindestens eine, sich in Längsrichtung des Profilrohres (1) erstreckende, durch die Wandung (5) des Profilrohres gebildete Ausnehmung (6) ausgebildet ist, in die das Ende einer Markisenbahn (4) und mindestens ein Stab (17) zum Befestigen der Markisenbahn einschiebbar sind, **dadurch gekennzeichnet,** daß die Wandung (5) des Profilrohres zur Bildung einer sich im wesentlichen tangential erstreckenden ersten Ausnehmung (6) zunächst nach innen auf sich selbst gefaltet und anschließend in L-Form zurückgebogen ist, wobei sich der lange L-Schenkelabschnitt (9) mit Abstand parallel zur doppelt gefalteten Wandung und der kürzere L-Schenkelabschnitt (10) zur Außenseite des Profilrohres (1) erstreckt und die Öffnung der ersten Ausnehmung (6) begrenzt, und daß die Wandung anschließend an den kürzeren L-Schenkelabschnitt (10) zur Bildung einer sich im wesentlichen radial erstreckenden zweiten Ausnehmung (11) in einer U-Form nach innen gebogen ist, wobei sich einer der beiden Schenkel (12) der U-Form parallel zum kürzeren L-Schenkelabschnitt (10) erstreckt, während der andere Schenkel (14) davon beabstandet ist und mit seinem freien Ende (15) in den zylindrischen Teil der Rohrwandung (5) übergeht, wobei der Stab als Kunststoffleiste (17) mit einer in die erste Ausnehmung (6) reichenden Zunge und einem sich daran anschließenden, in die zweite Ausnehmung (11) reichenden Fußabschnitt (23, 24) ausgebildet ist.

2. Markisenrohr nach Anspruch 1, **dadurch gekennzeichnet,** daß die Schenkel (12, 14) der U-Form zu ihren die Öffnung der zweiten Ausnehmung (11) bestimmenden freien Enden (15) hin konvergieren.

3. Markisenrohr nach Anspruch 1 oder 2, **dadurch gekennzeichnet,** daß der doppelt gefaltete Teil (7, 8) der Wandung (5) im Bereich zwischen der Öffnung der ersten Ausnehmung (6) und dem freien Ende des langen L-Schenkelabschnitts (9) die Form eines liegenden S aufweist.

4. Markisenrohr nach einem der Ansprüche 1 bis 3, **dadurch gekennzeichnet,** daß die Zunge (18) im wesentlichen parallel zum langen L-Schenkelabschnitt (9) des L-förmig verlaufenden Wandabschnitts der ersten Ausnehmung (6) verläuft.

5. Markisenrohr nach einem der Ansprüche 1 bis 4, **dadurch gekennzeichnet,** daß die Kunststoffleiste (17) eine die Zunge (18) mit dem Fußabschnitt (23, 24) verbindenden U-förmigen Verbindungsabschnitt (20) aufweist, dessen Schenkel (21, 23) im wesentlichen bis zum Grund der ersten und der zweiten Ausnehmung (6, 11) reichen.

6. Markisenrohr nach einem der Ansprüche 1 bis 5, **dadurch gekennzeichnet,** daß das freie Ende (19) der Zunge (18) abgewinkelt ist.

7. Markisenrohr nach einem der Ansprüche 1 bis 6, **dadurch gekennzeichnet,** daß der Fußabschnitt (23, 24) einen federelastisch an dem Verbindungsabschnitt (20) im Bereich des in die zweite Ausnehmung (11) reichenden Schenkels (23) angebrachten Klemmsteg (24) umfaßt, der sich an der gegenüberliegenden Wand (14) der zweiten Ausnehmung (11) abstützt.

8. Markisenrohr nach einem der Ansprüche 1 bis 7, **dadurch gekennzeichnet,** daß der Klemmsteg (24) mit dem Schenkel (23) des Verbindungsabschnitts (20) eine sich in die zweite Ausnehmung (11) öffnende V-Form bildet.

9. Markisenrohr nach einem der Ansprüche 1 bis 8, **dadurch gekennzeichnet,** daß der Verbindungsabschnitt (20) an den einander zugewandten Seiten der Schenkel (21) mit Rippen (25) versehen ist.

## Claims

1. An awning rod comprising a rolled sectional tube, the outside of which is formed with at least one recess (6) extending in the longitudinal direction of the tube (1) through the wall (5) thereof, the end of an awning web (4) and at least one rod (17) for securing the web being insertable into the recess, characterised in that, for the purpose of forming a substantially tangentially extending first recess (6), the wall (5) of the sectional tube initially folds inwards on itself and is then bent back into an L-shape, the long arm (9) of the L extending at a distance from and parallel to the doubly folded wall and the short arm (10) of the L extending towards the outside of the sectional tube (1) and bounding the opening of the first recess (6), and the wall adjacent the short L arm (10) is bent inwards in a U shape to form a substantially radially-extending second recess (11), one of the two arms (12) of the U-shape extending parallel to the short L arm (10) whereas the other arm (14) is at a distance therefrom and its free end (15) merges into the cylindrical part of the tube wall (5), the rod being a plastic strip (17) with a tongue extending into the recess (6) and with an adjacent foot portion (23, 24) reaching into the second recess (11).

2. An awning rod according to claim 1, characterised in that the arms (12, 14) of the U-shape converge at their projecting ends (15), which define the opening width of the second recess (11).

3. An awning rod according to claim 1 or 2, characterised in that the doubly folded part (7, 8) of the wall (5), in the region between the opening of the first recess (6) and the projecting end of the long L arm (9), has the shape of a horizontal S.

4. An awning rod according to any of claims 1 to 3, characterised in that the tongue (18) extends substantially parallel to the long arm (9) of the L-shaped wall portion of the first recess 6.

5. An awning rod according to any of claims 1 to 4, characterised in that the plastic strip (17) has a U-shaped portion (20) connecting the tongue (18) with the foot portion (23, 24), the arms (21, 23) of the U-shape extending substantially to the base of the first and the second recess (6, 11).

6. An awning rod according to any of claims 1 to 5, characterised in that the projecting end (19) of the tongue (18) is bent.

7. An awning rod according to any of claims 1 to 6, characterised in that the foot portion (23, 24) has a springy clamping web (24) disposed on the connecting portion (20) in the region of the arm (23) extending into the second recess (11), the web abutting the opposite wall (14) of the second recess (11).

8. An awning rod according to any of claims 1 to 7, characterised in that the clamping web (24) and the arm (23) of the connecting portion (20) form a V which opens into the second recess (11).

9. An awning rod according to any of claims 1 to 8, characterised in that the connecting portion (20) has ribs (25) on the facing sides of the arms (21).

## Revendications

1. Tube pour stores, comprenant un tube profilé formé par roulage dans la surface extérieure duquel est ménagé au moins un évidement (6) s'étendant dans le sens longitudinal du tube profilé (1) et constitué par la paroi (5) dudit tube profilé, et dans lequel peuvent être engagées l'extrémité d'une bande de store (4) et au moins une barre (17) pour la fixation de ladite bande de store, **caractérisé en ce** que, pour former un premier évidement (6) d'extension sensiblement tangentielle, la paroi (5) du tube profilé est tout d'abord pliée sur elle-même vers l'intérieur, puis repliée en arrière en forme de L, la section (9) de la longue branche du L s'étendant à distance parallèlement à la paroi doublement pliée, et la section (10) de la courte branche du L étant orientée vers la surface extérieure du tube profilé (1) en limitant l'ouverture du premier évidement (6), et que la paroi est ensuite pliée vers l'intérieur, suivant un profil en U, contre la section (10) de la branche plus courte du L pour former un second évidement (11) d'extension sensiblement radiale, l'une (12) des deux branches du profil en U s'étendant parallèlement à la section (10) de la branche plus courte du L, tandis que l'autre branche (14) se situe à distance de cette dernière et se raccorde avec son extrémité libre (15) à la partie cylindrique de la paroi (5) du tube, la barre étant conformée en baguette (17) en matière plastique avec une languette qui dépasse dans le premier évidement (6) et à laquelle fait suite une section de base (23, 24) qui s'engage dans le second évidement (11).

2. Tube pour stores selon la revendication 1, caractérisé en ce que les branches (12, 14) du profil en U convergent en direction de leurs extrémités libres (15) qui déterminent l'ouverture du second évidement (11).

3. Tube pour stores selon l'une des revendications 1 ou 2, caractérisé en ce que la partie (7, 8) doublement pliée de la paroi (5) présente dans la région entre l'ouverture du premier évidement (6) et l'extrémité libre de la section (9) de la longue branche du L, la forme d'un S couché.

4. Tube pour stores selon l'une des revendications 1 à 3, caractérisé en ce que la languette (18) s'étend sensiblement parallèlement à la section (9) de la longue branche du L de la section de paroi en L du premier évidement (6).

5. Tubes pour stores selon l'une des revendications 1 à 4, caractérisé en ce que la baguette (17) en matière plastique comporte une section de raccordement (20) en U qui relie la languette (18) à la section de base (23, 24) et dont les branches (21, 23) s'étendent sensiblement jusqu'au fond des premier et second évidements (6, 11).

6. Tube pour stores selon l'une des revendications 1 à 5, caractérisé en ce que l'extrémité libre (19) de la languette (18) est coudée.

7. Tube pour stores selon l'une des revendications 1 à 6, caractérisé en ce que la section de base (23, 24) comporte une barrette de serrage (24) montée de manière élastique sur la section de raccordement (20), dans la région de la branche (23) qui s'étend dans le second évidement (11), et prenant appui sur la paroi (14) opposée du second évidement (11).

8. Tube pour stores selon l'une des revendications 1 à 7, caractérisé en ce que la barrette de serrage (24) forme avec la branche (23) de la section de raccordement (20) un V ouvert vers l'intérieur du second évidement (11).

9. Tube pour stores selon l'une des revendications 1 à 8, caractérisé en ce que la section de raccordement (20) est munie de nervures (25) sur les faces des branches (21) tournées l'une vers l'autre.
